# EUROPÄISCHE PATENTSCHRIFT

(11) **EP 0 616 075 B1**
(45) Veröffentlichungstag und Bekanntmachung des Hinweises auf die Patenterteilung: **02.05.1997**
(21) Anmeldenummer: 94102521.5
(22) Anmeldetag: 19.02.1994
(51) Int. Cl.: D21H 25/12, B05C 11/02, D21G 3/00

(54) **Rakelsystem**
Doctor system
Système de raclage

(30) Priorität: 16.03.1993 DE 4308302
(43) Veröffentlichungstag der Anmeldung: 21.09.1994
(73) Patentinhaber: J.M. Voith GmbH, D-89522 Heidenheim (DE)
(72) Erfinder: Bernert, Richard, D-89537 Giengen (DE)
(74) Vertreter: Weitzel, Wolfgang, Dr.-Ing. Patentanwalt

(56) Entgegenhaltungen:
- FR-A- 2 078 859
- GB-A- 2 040 738
- GB-A- 2 042 937
- GB-A- 2 136 711

## Beschreibung

Die Erfindung betrifft ein Rakelsystem nach dem Oberbegriff des Patentanspruchs 1. Ein solches System ist bekannt aus GB-A-2.042.937. Es besteht die Forderung, ohne größere Umbauten ein Rakelbett samt Rollrakelstab zu ersetzen durch eine Streichklinge, die im allgemeinen als Blattfeder ausgebildet ist. Die Halteklinge des Rakelbetts ist im allgemeinen auch eine Blattfeder. Bei der bekannten Einrichtung ist es sehr schwer möglich, einen Ersatz des Rakelbetts durch die Streichklinge vorzunehmen. Bei dem aus der DE-A-2.008.082 bekannten Rakelsystem ist es allerdings unter Umständen möglich, weil das Rakelbett an der Halteklinge anvulkanisiert ist und der Preßschlauch über den anvulkanisierten Teil der Halteklinge auf das Rakelbett und damit den Rakelstab einwirkt. Heute ist es aber üblich, Rakelbetten zu benutzen, die eine Halteleiste angeformt haben, mittels derer es auf der Halteklinge befestigt ist. Man kann dadurch leichter die Rakelbetten austauschen, ohne auch noch die Halteklinge wegwerfen zu müssen. Bei diesen Anordnungen ist es fast unmöglich, ohne größere Umbauten ein Rakelbett samt Rakelstab und Halteklinge gegen eine Streichklinge auszutauschen. Dabei soll ja die Halteklinge und die Streichklinge in derselben Einspannung festgelegt werden.

Die Aufgabe wird erfindungsgemäß durch die Merkmale des kennzeichnenden Teils des Patentanspruchs 1 gelöst. Durch die freie Fläche (Druckfläche) der Rückseite des Rakelbetts ist praktisch im allgemeinen nur eine geringe Schwenkbewegung des Rakelsystems nötig, um auch im Fall der anzuwendenden Streichklinge ein Anpressen derselben durch den Preßschlauch ohne Umbauarbeiten vornehmen zu können.

Nachfolgend wird die Erfindung anhand der in den Figuren dargestellten Ausführungsbeispielen erläutert, die jeweils die Anordnung in Seitenansicht (nur der Preßschlauch ist geschnitten) zeigen.

In Figur 1 ist das Rakelbett 1 in einem untern Quadranten der Gegenwalze W mit dem von ihm getragenen Rakelstab 2 angeordnet. Rakelbett und Rakelstab werden über Druckstück 5 und Preßschlauch 3 an die Gegenwalze angepreßt. Das Druckstück ist in einer Führung 9 im wesentlichen horizontal geführt. Der Preßschlauch ist in einem Fortsatz 6 des Druckstücks 5 gehalten. Das Rakelbett 1 wird an der blattfederartigen Halteklinge 7 durch seine als Fortsatz ausgebildete Klemmleiste 4 angeklemmt. Dieser Fortsatz befindet sich entfernt von der dem Rakelstab 2 gegenüberliegenden Rückseite des Rakelbetts, an welchem Preßschlauch 3 angreift. In der Verlängerung der Rückseite des Rakelbetts befindet sich also die Halteklinge 7, so daß also beide genannten Teile im wesentlichen in einer Ebene liegen. Die Halteklinge 7 wird in der Halterung 8 mittels Schieber 8' eingeklemmt. Wird das Rakelbett 1 durch eine Streichklinge 10 ersetzt, verläuft diese genau in der Ebene der Halteklinge 7, wie durch die strichpunktierte Linie angedeutet ist. Es genügt eine geringe Verschwenkung des Rakelsystems, um die Streichklinge dann an der Gegenwalze W zum Anliegen zu bringen. Durch den Versatz der Andrücklinie des Preßschlauchs 3 am Rakelbett in Bezug auf die Mittelebene des Druckstücks 5 erzielt man eine geeignete Anpreßlinie auch für die Streichklinge, wobei durch den Versatz der Anpreßlinie des Druckschlauchs auf den Rakelstab 2 keine größeren Nachteile entstehen. Hierbei ist die Halteleiste 4 in Richtung auf die Einspannung 8, 8' in Bezug auf das Rakelbett versetzt bzw. an diesem angebracht.

In Figur 2 ist die Klemmleiste 4' des Rakelbetts in entgegengesetzter Richtung versetzt und befindet sich im Endbereich einer geneigten Fläche 14 auf der Vorderseite des Rakelbetts. Die Neigung dieser Fläche - bzw. ihrer Sehne, wenn diese gewölbt ausgebildet ist - in Bezug auf die Verbindungsebene zwischen der Mittellinie des Rakelstabs 2 und des Preßschlauchs 3 beträgt zwischen 45 und 55°. Die übrigen Teile stimmen überein und weisen die gleichen Bezugszeichen, evtl. mit einem Beistrich versehen, auf. Im Fall der Streichklinge 10, die in die Einspannung 8, 8' eingesetzt ist, reicht sie bis zur "Höhe" h.

In beiden Fällen ist das Rakelsystem vorzugsweise in einem Winkelbereich zwischen 20 und 60° - gemessen vom Fußpunkt der Walze W aus - also in deren unteren Quadranten ihres Querschnitts angeordnet. Wie man sieht, hat dadurch das Rakelbett genügend Platz zwischen dem Druckstück und ihrer Einspannung und der Walze W. Für den Fall der Streichklinge ist natürlich eine räumliche Enge - wegen der Schmalheit der Streichklinge - ohnehin nicht zu befürchten.

## Patentansprüche

1. Rakelsystem, vorzugsweise für Streicheinrichtungen, mit einer Einspannung (8,8'), die über eine Halteklinge (7,7') ein einen Rakelstab (2) tragendes Rakelbett (1,1') hält und mit einem Preßschlauch, der das Rakelbett und damit den Rakelstab an eine Gegenwalze (W) andrückt, wobei eine an der Rückseite des Rakelbetts (1,1') vorgesehene Klemmleiste (4,4') zum Halten des Rakelbetts an der Halteklinge (7,7') dient, dadurch gekennzeichnet, daß die Klemmleiste (4,4') aus einem Mittelbereich der Rückseite des Rakelbetts versetzt angebracht ist, so daß eine Angriffsfläche als Druckfläche für den Preßschlauch (3) an dieser Seite verbleibt, welche im wesentlichen in der durch die Halteklinge (7,7') verlaufende Ebene liegt und daß die Klemmleiste (4,4') als Fortsatz des Rakelbetts (1,1') ausgebildet ist.

2. Rakelsystem nach Anspruch 1, dadurch gekennzeichnet, daß eine schräge, vom Rakelstab (2) weg und in Richtung weg von der Einspannung der Halteklinge (8,8') verlaufende Stirnfläche (14) des Rakelbetts (1') vorgesehen ist, die in einem Winkel zur Verbindungsebene zwischen der Mittelachse des Rakelstabes (2) und der Andrucklinie des Preßschlauchs (3) zwischen 45 und 55° angeordnet ist, und daß sich die Klemmleiste (4') in diesem von der Einspannung der Halteklinge (8') entfernten Bereich des Rakelbetts (1') befindet.

3. Rakelsystem nach Anspruch 1, dadurch gekennzeichnet, daß die Klemmleiste (4) näher an der Einspannung der Halteklinge (8) als das Bett (2) liegt und über das Rakelbett (2) in Richtung zur Einspannung hin hinausragt.

4. Rakelsystem nach einem der Ansprüche 1- 3, dadurch gekennzeichnet, daß es in einem Winkelbereich zwischen 20 und 60°, gemessen vom Fußpunkt der Walze (W) aus, - im unteren Quadranten derselben - angeordnet ist.

## Claims

1. Doctor system, preferably for spreading devices, comprising a clamping device (8, 8') which supports via a holding blade (7, 7') a doctor bed (1, 1') which carries a doctor bar (2), and a pressure hose which presses the doctor bed and thus the doctor bar against a counter-roller (W), and a clamping ledge (4, 4') provided at the rear of the doctor bed (1, 1') which serves to hold the doctor bed on the holding blade (4, 4'), **characterised in that** the clamping ledge (4, 4') is fitted offset from a centre area of the rear of the doctor bed so that an engagement surface remains as a pressure surface for the pressure hose (3) at this side which is positioned essentially in a plane extending through the holding blade (7, 7'), and that the clamping ledge (4, 4') is designed as a continuation of the doctor bed (1, 1').

2. Doctor system according to Claim 1, **characterised in that** an end surface (14) of the doctor bed (1') is provided which extends transversely away from the doctor bar (2) and in the direction away from the clamping device of the holding blade (8, 8'), which is arranged at an angle between 45° and 55° to the connecting plane between the centre axis of the doctor bar (2) and the press-on line of the pressure hose (3), and that the clamping ledge (4') is located in this area of the doctor bed (1') remote from the clamping device of the holding blade (8').

3. Doctor system according to Claim 1, **characterised in that** the clamping ledge (4) is closer to the clamping device of the holding blade (8) than to the bed (2) and protrudes beyond the doctor bed (2) in the direction of the clamping device.

4. Doctor system according to one of Claims 1 - 3, **characterised in that** it is arranged at an angular range between 20° and 60° as measured from the base point of the roller (W), in its lower quadrant.

## Revendications

1. Système de racle, de préférence pour dispositif d'enduction, comprenant des moyens de serrage (8, 8'), qui, par l'intermédiaire d'une lame de maintien (7, 7'), maintiennent un porte-racle (1, 1') portant une barre de racle (2), et un tuyau souple de pression qui applique le porte-racle et donc la barre de racle sur un cylindre complémentaire (W), tandis qu'une baguette de serrage (4, 4'), prévue sur la face arrière du porte-racle (1, 1'), sert à maintenir le porte-racle sur la lame de maintien (7, 7'), caractérisé en ce que la baguette de serrage (4, 4') est montée d'une manière décalée vis-à-vis d'une zone centrale de la face arrière du porte-racle, de sorte qu'il subsiste, sur cette face, une surface d'attaque qui sert de surface d'application de pression pour le tuyau souple de pression (3) et qui est située pratiquement dans le plan passant par la lame de maintien (7, 7'), et en ce que la baguette de serrage (4, 4') est réalisée sous forme d'une partie de prolongement du porte-racle (1, 1').

2. Système de racle selon la revendication 1, caractérisé en ce qu'il est prévu une surface frontale inclinée (14) du porte-racle (1') qui s'étend en s'éloignant de la barre de racle (2) et dans le sens opposé aux moyens de serrage de la lame de maintien (8, 8') et qui est disposée suivant un angle compris entre 45 et 55° vis-à-vis du plan de liaison passant par l'axe central de la barre de racle (2) et la ligne d'application du tuyau souple de pression (3) et en ce que la baguette de serrage (4') est située dans cette zone du porte-racle (1') qui est éloignée des moyens de serrage de la lame de maintien (8').

3. Système de racle selon la revendication 1, caractérisé en ce que la baguette de serrage (4) est située plus près des moyens de serrage de la lame de maintien (8) que le porte-racle (2) et fait saillie au-delà du porte-racle (2) en direction des moyens de serrage.

4. Système de racle selon l'une des revendications 1-3, caractérisé en ce qu'il est disposé dans le quadrant inférieur du cylindre (W) dans une zone angulaire, mesurée à partir du point de base de ce cylindre, qui est comprise entre 20 et 60°.
